# FASCICULE DE BREVET EUROPEEN

(11) **EP 1 505 226 B1**
(45) Date de publication et mention de la délivrance du brevet: **15.11.2006**
(21) Numéro de dépôt: 04300416.7
(22) Date de dépôt: 30.06.2004
(51) Int. Cl.: E04H 17/20

(54) **Poteau pour l'édification de clôtures**
Pfosten für Zaunkonstruktion
Post for fence construction

(30) Priorité: 05.08.2003 FR 0309638
(43) Date de publication de la demande: 09.02.2005
(73) Titulaire: Clotex, 38140 Renage (FR)
(72) Inventeur: EXPERTON, Thierry, 38640, CLAIX (FR)
(74) Mandataire: Vuillermoz, Bruno

(56) Documents cités:
- DE-C- 19 823 675
- FR-A- 2 676 489
- FR-A- 2 824 348
- US-A- 4 979 724
- US-A- 5 275 382
- US-A1- 2002 000 542

## Description

L'invention concerne un poteau, plus particulièrement destiné à la réalisation et à l'édification de clôtures.

On connaît des poteaux de clôture, tels que par exemple décrits dans les documents US-A-5 275 382 et DE 198 23 675.

On connaît également depuis de nombreuses années des profilés métalliques en forme de T faisant fonction de poteaux de clôture. Dans ce cas, le profilé constitue le poteau sur lequel est fixé un grillage, souple ou rigide, par exemple sous forme de panneaux soudés.

Ces éléments profilés, le plus souvent réalisés en métal, sont classiquement obtenus par laminage à chaud ou à froid, ou par extrusion, ou bien par filage .

Ils comportent deux parties planes, perpendiculaires l'une par rapport à l'autre, le bord latéral de l'une desdites parties étant solidarisé à l'axe médian de l'autre partie, de sorte que la section transversale s'apparente à un T. Dans la suite de la description et des revendications, on définira ces deux parties par la barre supérieure du T, et par la base, c'est à dire l'élément classiquement vertical du T.

Si ces profilés en T ont, à ce jour, donné satisfaction sur le plan technique, l'expérience démontre qu'afin de résister aux contraintes auxquelles les poteaux réalisés à base de tels profilés sont soumis, il importe de mettre en oeuvre suffisamment de matière, et donc suffisamment d'épaisseur, notamment au niveau de la barre supérieure du profilé en T, augmentant le poids résultant de l'ensemble, et également le coût de revient de tels poteaux.

L'objet de la présente invention vise fondamentalement à réduire la quantité de matière nécessaire à mettre en oeuvre, pour la réalisation de tels profilés.

Ce poteau pour l'édification de clôtures est constitué d'un profilé en section transversale en forme de T, munie d'une barre supérieure présentant deux ailes latérales, prolongée par une base s'étendant sensiblement perpendiculairement par rapport à ladite barre, et se caractérise en ce que la barre supérieure est constituée de trois segments de droite sécants deux à deux, les deux segments de droite extrêmes formant extrémité libre (4) de la barre supérieure (3) étant recourbés sensiblement en direction de la base.

Ce faisant, on confère à ladite barre supérieure une meilleure résistance à la flexion, inhérente à une inertie développée selon l'axe perpendiculaire au grillage destiné à être fixé sur les poteaux.

Corollairement, on a pu démontrer que la quantité de matière nécessaire à mettre en oeuvre était réduite par rapport aux profilés en T traditionnels, diminuant d'autant le coût de revient de tels profilés.

Selon une telle caractéristique de l'invention, l'angle des parties recourbées des extrémités des ailes par rapport à la barre supérieure est d'environ 45°.

Selon l'invention, ces profilés sont réalisés en métal, notamment acier, en acier inoxydable ou aluminium, voire en matériaux composites synthétiques.

La manière de réaliser l'invention et les avantages qui en découlent ressortiront mieux de l'exemple de réalisation qui suit donné à titre indicatif et non limitatif à l'appui des figures annexées.
La figure 1 est une représentation schématique en section du profilé, préalablement à sa conformation définitive.
La figure 2 est une représentation schématique en section d'un profilé conforme à l'invention selon sa conformation définitive.
La figure 3 est une représentation schématique illustrant les paramètres de mesure des grandeurs physiques comparatives, réalisées en relation avec le profilé de l'art antérieur et le profilé conforme à l'invention.

On a représenté schématiquement sur la figure 1, une vue en section du profilé. Ainsi, qu'on peut l'observer, cette section se présente toujours en forme de T.

Ce profilé (1) est obtenu par laminage à chaud ou à froid, ou par extrusion, ou bien par filage, selon les techniques classiques de fabrication. Il comporte une base (2), constituant la barre inférieure du T, et une barre supérieure (3) solidarisée à ladite base (2).

Selon l'invention, la barre supérieure (3) présente au niveau de ses deux extrémités libres, une partie linéaire (4) formant un angle par rapport à la dimension principale de la barre (3), et dirigée sensiblement en direction de la base (2).

Cette angulation peut être obtenue par pliage ou profilage à froid mais aussi par laminage à chaud ou à froid, ou par extrusion, ou bien par filage, selon les techniques classiques de fabrication.

Typiquement, l'angle entre les parties linéaires (4) et la barre supérieure est de l'ordre de 45°.

Corollairement, cette angulation, de par la plus grande inertie conférée dans la direction perpendiculaire à la barre supérieure (3), permet de diminuer l'épaisseur de celle-ci, et partant, de réduire la quantité de matière nécessaire à sa réalisation. En effet, alors que pour des profilés en section en T traditionnels, l'épaisseur de ladite barre supérieure est au moins égale sinon supérieure à celle de la base, dans le profilé conforme à l'invention, l'épaisseur de la barre supérieure (3) est inférieure à celle de la base (2).

Ainsi, pour des profilés standards, la base (2) présente une épaisseur typique de 3,5 à 4 mm, et la barre supérieure (3) de même épaisseur que la base (2).

Les parties linéaires (4) permettent également d'augmenter la résistance à la flexion de la barre supérieure (3).

On a réalisé des exemples comparatifs de mesure de différentes grandeurs physiques entre un profilé de l'art antérieur, tel que représenté en figure 1, et un profilé conforme à l'invention, tel que représenté en figure 2, et ce, pour une même nuance d'acier.

Parmi ces grandeurs physiques, figurent :
- La flèche mesurée sur l'axe de la base (2), déterminée selon l'expression : $Ym = \frac{F . {L}^{3}}{3. E . I}$
- La charge maximum admissible à l'extrémité libre de la base (2), déterminée selon l'expression : $Fm = \frac{Rfm . I / v}{L}$
Et ce, pour une contrainte imposée à la flexion de 50 Kgf/mm², cette dernière étant donnée par l'expression : $Rf = \frac{F . L}{I / v}$
dans lesquelles :
- F désigne l'effort exercé :
- L désigne la distance séparant le lieu d'exercice de l'effort de la zone de fixation de la base (voir figure 3) ;
- Rfm désigne la contrainte admissible à la flexion ;
- E désigne le module d'élasticité (module de Young) du matériau ;
- I/v désigne le moment résistant ;
- I désigne le moment d'inertie de la section.

Les valeurs mesurées ont été rassemblées sur le tableau ci-après :

| | **Art Antérieur** | | **Invention** | |
|---|---|---|---|---|
| **Avec :** | **selon ix** | **selon iy** | **selon ix** | **selon iy** |
| Charge à l'extrémité libre F (Kgf) : | 36,51 | 26,41 | 35,53 | 28,33 |
| Longueur libre L (mm) : | 1000 | 1000 | 1000 | 1000 |
| Module d'inertie l (mm⁴) : | 15755,19 | 7923,98 | 14914,55 | 10396,23 |
| Module d'élasticité E (Kgf/mm²): | 22000 | 22000 | 22000 | 22000 |
| Flèche à l'extrémité libre ym (mm): | 35,11 | 50,50 | 36,09 | 41,29 |
| Plus grande distance du centre gravité v (mm) : | 21,58 | 15,00 | 21,05 | 18,35 |
| Moment résistant (I/v) : | 730,15 | 528,27 | 708,46 | 566,55 |
| Contrainte admissible à la flexion Rfm (Kgf/mm2) | 50 | 50 | 50 | 50 |
| Charge max. admissible à l'extrémité libre Fm | | | | |
| (Kgf) : | 36,51 | 26,41 | 35,42 | 28,33 |
| Contrainte imposée à la flexion Rf (Kgf/mm2) | 50 | 50 | 50 | 50 |

| **Autres caractéristiques des profils comparés** | | | | |
|---|---|---|---|---|
| Périmètre (mm) : | 116,062 | | 134,859 | |
| Section (mm2) : | 200,109 | | 185,858 | |
| Masse spécifique (Kg/m) : | 1,570858 | | 1,458 | |
| Centre de gravité x de la face de l'aile (mm) : | -8,422 | | -8,948 | |
| Centre de gravité par rapport à l'axe Y (mm) : | 0 | | 0 | |

Dans ce tableau :
- la résistance à la flexion Rf est égale à la résistance à la traction mesurable par essai normalisé sur une éprouvette ;
- la masse spécifique du métal est prise à hauteur de 7,85 Kg/dm³ ;
- on considère l'axe X parallèle à l'axe du grillage susceptible d'être solidarisé aux poteaux du type en question, c'est à dire parallèle à la barre (3) du T ; l'inertie selon l'axe Y est donc l'axe soumis à la tension du grillage dans une direction parallèle à la base (2), c'est à dire dans la direction où le poteau est le plus contraint ;
- les épaisseurs de la base et de la barre du poteau de l'art antérieur sont égales à 3,5 mm, alors que les épaisseurs de la barre et de la base du poteau de l'invention sont différentes, soit 2,2 mm pour la barre, et 3,5 mm pour la base.

Les données ainsi acquises montrent que pour une section inférieure et une quantité de matière inférieure, on obtient une amélioration des principales grandeurs physiques, et notamment de la charge maximum à l'extrémité libre, et donc une amélioration de la résistance à la flexion de l'ordre de 7%. En outre la flèche ym selon la formule précédemment énoncée, est inférieure de l'ordre de 22 % par rapport à un poteau de l'art antérieur pour une même contrainte imposée à la flexion.

Il convient également de préciser, que si certes, pour une géométrie donnée, la littérature indiquent des relations mathématiques permettant d'indiquer des calculs de contraintes ou de flèches imposées par des efforts en fonction des caractéristiques mécaniques des matériaux mis en oeuvre, en revanche, il existe une infinité de conformations possibles pour un matériau donné, répondant à une charge maximum admissible à la flexion. De la sorte, il n'était pas évident pour l'homme du métier, à partir des ces données, et des connaissances de l'art antérieur, d'aboutir à la conformation revendiquée.

On conçoit aisément les avantages inhérents à la présente invention. Outre la diminution du poids résultant des poteaux de clôture mettant en oeuvre de tels profilés, on réduit également le coût de fabrication de tels poteaux. La mise en oeuvre d'une étape additionnelle de pliage peut être évitée par le choix de technique de fabrication classique tel que le laminage à chaud ou à froid, ou par extrusion, ou bien par filage.

## Revendications

1. Poteau pour l'édification de clôtures, constitué d'un profilé (1) en section transversale en forme de T, munie d'une barre supérieure (3) prolongée par une base (2) s'étendant sensiblement perpendiculairement par rapport à ladite barre *(3),* ***caractérisé* en ce que** la barre supérieure est constituée de trois segments de droite sécants deux à deux, les deux segments de droite extrêmes formant extrémité libre (4) de la barre supérieure (3) étant recourbés sensiblement en direction de la base.

2. Poteau pour l'édification de clôtures selon la revendication 1, ***caractérisé* en ce que** l'angle formé entre les segments extrêmes formant extrémité libre (4) et la barre supérieure (3) est d'environ 45°.

3. Poteau pour l'édification de clôtures selon l'une des revendications 1 et 2, ***caractérisé* en ce que** l'épaisseur de la barre (3) est inférieure à celle de la base (2).

4. Poteau pour l'édification de clôtures selon l'une des revendications 1 à 3, ***caractérisé* en ce que** le profilé (1) est réalisé en métal, notamment en acier, en acier inoxydable ou aluminium, voire en matériaux composites synthétiques.

## Claims

1. Post for fence construction consisting of a section (1) with a T-shaped cross section fitted with an upper bar (3) extended by a base (2) extending substantially at right angles to said bar (3), ***characterised* in that** the upper bar consists of three line segments that intersect two by two, the two extreme line segments forming the free ends (4) of the upper bar (3) being curved substantially in the direction of the base.

2. Post for fence construction as claimed in claim 1, ***characterised* in that** the angle formed between the extreme segments forming the free ends (4) and the upper bar (3) is approximately 45°.

3. Post for fence construction as claimed in either of claims 1 and 2, ***characterised* in that** the thickness of the bar (3) is less than that of base (2).

4. Post for fence construction as claimed in any of claims 1 to *3,* ***characterised* in that** section (1) is made of metal, especially steel, stainless steel or aluminium or even a synthetic composite material.

## Patentansprüche

1. Pfosten zur Errichtung von Zäunen, bestehend aus einem Profil (1) mit T-förmigem Querschnitt, welches mit einem Obergurt (3) versehen ist, der durch einen Basissteg (2) verlängert wird, der sich im wesentlichen rechtwinklig in bezug auf den genannten Gurt (3) erstreckt, **dadurch gekennzeichnet, daß** der Obergurt aus drei sich jeweils paarweise schneidenden geraden Abschnitten besteht, wobei die zwei geraden Endabschnitte, welche die freien Enden (4) des Obergurts (3) bilden, im wesentlichen in Richtung des Basisstegs gebogen sind.

2. Pfosten zur Errichtung von Zäunen nach Anspruch 1, **dadurch gekennzeichnet, daß** der zwischen den die freien Enden (4) bildenden Endabschnitten (4) und dem Obergurt (3) gebildete Winkel etwa 45° beträgt.

3. Pfosten zur Errichtung von Zäunen nach einem der Ansprüche 1 und 2, **dadurch gekennzeichnet, daß** die Dicke des Obergurts (3) geringer ist als die des Basisstegs (2).

4. Pfosten zur Errichtung von Zäunen nach einem der Ansprüche 1 bis 3, **dadurch gekennzeichnet, daß** das Profil (1) aus Metall, insbesondere Stahl, rostfreiem Stahl oder Aluminium oder auch aus synthetischen Verbundmaterialien hergestellt ist.
